# EUROPÄISCHE PATENTSCHRIFT

(11) **EP 2 080 836 B1**
(45) Veröffentlichungstag und Bekanntmachung des Hinweises auf die Patenterteilung: **28.08.2013**
(21) Anmeldenummer: 09000653.7
(22) Anmeldetag: 19.01.2009
(51) Int. Cl.: E02D 5/76, E02D 3/12

(54) **Verfahren zum Verfestigen von Bodenabschnitten und Vorrichtung zur Durchführung des Verfahrens**
Method for fixing soil sections and device for executing the method
Procédé destiné à la fixation de sections de sol et dispositif destiné à l'exécution du procédé

(30) Priorität: 21.01.2008 DE 102008005452
(43) Veröffentlichungstag der Anmeldung: 22.07.2009
(73) Patentinhaber: DMI Injektionstechnik GmbH, 12349 Berlin (DE)
(72) Erfinder: Münch, Walter, 97450 Arnstein (DE)
(74) Vertreter: Patentanwälte Findeisen & Neumann

(56) Entgegenhaltungen:
- DE-C1- 10 148 683
- DE-U1- 9 004 177
- FR-A1- 2 290 616

## Beschreibung

Die Erfindung betrifft ein Verfahren zum Verfestigen von Bodenabschnitten, insbesondere für Hebungsinjektionen, wobei ausgehend von beabstandeten Bohrungen in Verbindung mit dem Einbringen von Injektionsmedien eine Hebungsinjektion, Bodenverfestigung, Kluftinjektion oder Rohrschirminjektion erfolgt, dabei zunächst Bohrungen in den Boden eingebracht und anschließend über ein mehrfach verpressbares Injektionsrohr ein Injektionsmedium eingepresst wird.

Bei Hebungsinjektionen müssen im Vorfeld, z.B. bei Unterfahrungen von Gebäuden mit einem Tunnel, mehrfach verpressbare Injektionsrohre (Manschettenrohre) unter dem Gebäude eingebohrt werden. Dabei ist es zur Vermeidung von Setzungen extrem wichtig, dass beim Einbohren der mehrfach verpressbaren Manschettenrohre kein Boden entzogen wird. Nach dem Einbringen der mehrfach verpressbaren Manschettenrohre wird der Boden mit einem erhärtenden Injektionsmedium vorvergütet. Danach werden die Injektionsrohre gespült. Stellen sich während oder nach dem Tunnelvortrieb Setzungen ein, wird durch die Manschettenrohre erneut verpresst, um die Gebäude wieder anzuheben. Des Weiteren kann mit dem Verfahren eine Tunnelsicherung beim Vortrieb mittels eines Injektionsrohrsschirmes hergestellt werden, wobei ausgehend von den beabstandeten Bohrungen in Verbindung mit einer durch ein Injektionsmedium erfolgende Körperbildung ein zusammenhängendes Bodentragwerk geschaffen wird, dabei zunächst Bohrungen in den Boden eingebracht und anschließend über ein mehrfach verpressbares Injektionsrohr ein Injektionsmedium zur Bildung eines Körpers eingepresst wird, der sich mit dem Körper der benachbarten Bohrung überschneidet. Außerdem ist das Verfahren auch für Kluft- und Sohlinjektionen anwendbar. Bodeninjektionen sind u. a. nötig, um den Baugrund, z. B. für höhere Belastungen zu verbessern, den Boden oder die Klüfte im Fels abzudichten, Bauwerke, z. B. bei Unterfahrungen mit Tunnelvortrieben wieder anzuheben, bestehende Bauwerke anzuheben oder durch eine Unterfangungsinjektion zu sichern, gestörte Gebirgszonen mit z. B. Rohrschirmen zur Sicherung von Tunnelvortrieben zu verfestigen, oder Baugrubenumschließungen und Baugrubensohlen zu erstellen, siehe zum Beispiel Dokument DE-C1-101683.1.

Des Weiteren bezieht sich die Erfindung auf eine Vorrichtung zur Durchführung des erfindungsgemäßen Verfahrens.

Ein derartiges Verfahren, welches für Böden ohne drückendes Wasser Anwendung findet, ist allgemein bekannt. Dabei erfolgt das Abbohren der Bohrung im Überlagerungsbohrverfahren, indem ein Außenbohrgestänge und ein Innenbohrgestänge mit einem Doppeldrehkopf bis auf die gewünschte Tiefe abgebohrt werden. Das Außenbohrgestänge beinhaltet eine Ringbohrkrone, während das Innenbohrgestänge mit einer Vollbohrkrone ausgestattet ist, die in das Außenbohrgestänge passt. Die Innenbohrkrone wird mit dem Innenbohrgestänge nach Erreichen der Endtiefe zurückgebaut, ein Füllschlauch in die Bohrung eingeführt und diese beispielsweise mit einem aus einer der Zementsuspension bestehenden, als Mantelmischung wirkenden Bindemittel aufgefüllt. Auf Grund des erforderlichen großen Bohrdurchmessers kann der Boden nicht verdrängt werden, sondern muss zwischen Außenbohrgestänge und Innenbohrgestänge abgefördert werden. Dabei sollte nur der Boden ausgetragen werden, der dem Durchmesser der Bohrung entspricht. Dies ist jedoch schwer steuerbar, weil durch die unabdingbare Spülung der Bohrung leicht mehr Boden entzogen wird. Durch den großen Bodenentzug entstehen Setzungen. Außerdem wird für den großen Bohrdurchmesser ein entsprechend starkes und großes Bohrgerät benötigt. Nach dem Einbau der Mantelmischung wird in dieser ein mehrfach verpressbares Injektionsrohr (Manschettenrohr) aus Stahl oder PVC eingebaut, der Bohrlochmund verschlossen und das der Bodenverfestigung dienende Injektionsmedium mittels eines Packers über die als Gummimanschetten ausgestalteten Ventile des Injektionsrohres vorgenommen. Bei längeren Bohrungen werden mehrere Rohrschüsse zeitaufwendig miteinander verklebt oder verschraubt. Dabei besteht die Gefahr, dass der Kleber in das Rohr gelangt und es dann später bei der eigentlichen Injektion zu Problemen beim Einbau des Doppelpackers kommen kann. Ist der Einbau der Injektionsrohre abgeschlossen, so wird das Außenbohrgestänge gezogen. Auch hierbei kommt es zu Setzungen, weil der Raum des aus dem Boden gezogenen Außenbohrgestänges nicht verfüllt wird und dabei ein Hohlraum entsteht. Dieser Hohlraum wird allein mit Nachsackungen des umliegenden Bodens ausgefüllt.

Weiterhin ist ein Verfahren bekannt, welches für Böden Anwendung findet, bei denen gegen drückendes Wasser gearbeitet werden muss. Vor dem Bohren wird in einer Wand (Bohrpfahl-, Schlitz- oder Spundwand) ein Preventer mit Flachschieber (Dichtung, Rückflussverhinderer) montiert, damit durch den anstehenden Außenwasserüberdruck kein Boden neben dem Außenbohrgestänge ausgetragen werden kann. Dann wird im Überlagerungsbohrverfahren ein Außenbohrgestänge und ein Innenbohrgestänge mit einem Doppeldrehkopf bis auf die gewünschte Tiefe abgebohrt. Damit durch den anstehenden Außenwasserüberdruck nicht ständig zwischen Innenbohrgestänge und Außenbohrgestänge ein Bodenaustrag erfolgt, ist auf dem Innenbohrgestänge eine Bohrkrone, die größer als das Außenbohrgestänge ist, mit einem Klinkverschluss montiert. Die Bohrkrone hat einen konischen Dichtflansch, der zum Vermeiden von Bodenentzug beim Bohren in das konische ausgestaltete Anfängerrohr des Außenbohrgestänges gezogen wird. Kann der Boden beim Bohren nicht mehr verdrängt werden, wird, um den vor der Bohrkrone verdichteten Boden auszutragen, die Bohrkrone mit dem Innenbohrgestänge nach vorn geschoben und damit der Ringspalt zwischen der Bohrkrone des Innenbohrgestänges und dem Anfängerrohr geöffnet. Der Boden wird dann im Ringspalt zwischen Innenbohrgestänge und Außenbohrgestänge über eine Auswurfglocke oder einen Entlastungshahn am Preventer entzogen. Dies kann jedoch auf Grund des Außenwasserüberdrucks nicht kontrolliert erfolgen. Stellt sich auf Grund des Bodenentzugs der Bohrfortschritt wieder ein, wird die Bohrkrone erneut im Dichtkonus des Anfängerrohres positioniert. Ist die erforderliche Bohrtiefe erreicht, wird das Innenbohrgestänge unter Aufgabe der Bohrkrone (verlorene Bohrkrone) gezogen, an dessen Stelle ein mehrfach verpressbares Injektionsrohr (Manschettenrohr) eingebaut und beim anschließenden Ziehen des Außenbohrgestänges gleichzeitig der Einbau der Mantelmischung realisiert, welche eine Ummantelung des Injektionsrohres und Abdichtung des Bohrloches bewirkt sowie sicherstellt, dass die einzelnen Stufen (Manschetten) des Injektionsrohres keine Verbindung miteinander haben. Das Außenbohrgestänge dient damit zeitweise als Schutzrohr für das Injektionsrohr (Manschettenrohr).
Vor dem Ziehen des letzten Außenbohrgestänges aus der Dichtung (Preventer) muss der Ringspalt zwischen z.B. Schlitzwand und Injektionsrohr abgedichtet werden. Abschließend erfolgen der Verschluss des Bohrlochmundes mit Verschlussmörtel oder eine Enddichtung sowie die eigentliche, der Bodenverfestigung dienende Einbringung des Injektionsmediums unter Verwendung eines Packers/Doppelpackers über die als Gummimanschetten ausgestalteten Ventile des Injektionsrohres.

Nachteilig bei dieser Verfahrensweise ist es, dass sich Steine zwischen den Dichtflächen verklemmen können, so dass die vorgeschobene Bohrkrone nicht wieder dichtend am Anfängerrohr aufgenommen werden kann. In diesem Fall erfolgt dann wiederum ein ständiger, Senkungen nach sich ziehender Bodenentzug. Weist der Boden (Gebirge) beispielsweise Klüfte oder Hohlräume auf, kann sich die Bohrkrone aus dem Klinkverschluss des Innenbohrgestänges lösen und abfallen. Dann ist das Außenbohrgestänge komplett offen und sobald der Drehkopf am Bohrlochmund vom Außenbohrgestänge abgeschraubt wird, wird der Boden durch den ganzen Querschnitt des Außenbohrgestänges entzogen. Die Bohrung muss dann, um größere Schäden zu vermeiden, verpresst und aufgegeben werden. Ein weiterer Nachteil besteht darin, dass die Bohrkrone bei jedem Nachsetzen eines Verlängerungsrohrschusses (Aufsatzrohr) ausgeklinkt werden muss, und nach dem Aufsetzen des Verlängerungsrohres wieder eingefädelt werden muss. Dies ist nicht nur sehr zeitaufwendig, sondern es kommt dabei oft zu den o. g. Problemen beim Öffnen der Dichtung zwischen Anfängerrohr und Bohrkrone oder gar zum Bohrkronenverlust. Beim Ausbauen des Innenbohrgestänges ist es als nachteilig anzusehen, dass dann, wenn die Bohrkrone den Innenraum des Außenbohrgestänges nicht wirksam abdichtet, neben dem damit sich einstellenden Bodenentzug, auch der Innenraum des Außenbohrgestänges mit Boden gefüllt wird, so dass der nunmehr erforderliche Einbau des Injektionsrohres nicht stattfinden kann. Außerdem ist beim Ziehen des Außenbohrgestänges, welches auch als Schutzrohr für das Injektionsrohr wirkt, die Gefahr gegeben, dass das Manschettenrohr durch eindringenden Boden zwischen Manschettenrohr und Außenbohrgestänge verklemmt und mit dem Außenbohrgestänge mitgezogen wird, wodurch das Manschettenrohr entweder zerstört und unbrauchbar wird oder die sich anschließende, über die Ventile des Injektionsrohres vorzunehmende Einbringung des Injektionsmediums nicht in den vorgesehenen Bereichen des Bodens abgesichert werden kann. Dadurch wird eine wirksame Bodenverfestigung insgesamt in Frage gestellt. Nachteilig ist außerdem, dass bei nicht vollständiger Abdichtung der Bohrkrone die Mantelmischung ausgespült werden kann. Vor dem Ziehen des letzten Außenbohrgestänges aus dem Preventer muss außerdem zur Unterbindung von Bodenentzug der Ringspalt zwischen z.B. Schlitzwand und Injektionsrohr vor der Endabdichtung des Bohrlochmundes temporär abgedichtet werden. Dies ist zeit- und kostenaufwendig und nicht immer erfolgreich, so dass es dabei öfters zu Bodenentzug und daraus resultierenden Setzungen kommt. Letztlich wird für den großen Bohrdurchmesser ein entsprechend leistungsstarkes und großes Bohrgerät benötigt.

Es ist Aufgabe der vorliegenden Erfindung, ein Verfahren sowie eine Vorrichtung der eingangs genannten Art im Sinne einer Verfahrensoptimierung, insbesondere beim Bohren gegen drückendes Wasser, derartig weiterzubilden, dass bei Reduzierung der Anzahl von Arbeitsgängen, kleinem Bohrdurchmesser und leistungsschwächerem Bohrgerät, ohne aufwändigem Ausbau des Außenbohrgestänges vor der Injektion eine einen Bodenentzug und damit Setzungen vermeidende Arbeitweise ermöglicht wird, die Einbaubarkeit des Injektionsrohres (Manschettenrohres) uneingeschränkt abgesichert und durch die Gewährleistung der Lagesicherung für das Injektionsrohr eine gezielte Einbringung des Injektionsmediums im Boden vorgenommen sowie das Bohren auch unter engen räumlichen Verhältnissen (im Bereich von Tunnelvortriebsmaschinen; in Röhren und Kellern o. ä.) gewährleistet werden kann.

Erfindungsgemäß wird diese Aufgabe bei einem gattungsgemäßen Verfahren durch die Merkmale des Patentanspruchs 1 gelöst, wobei die zur Aufgabenlösung beitragende Vorrichtung aus dem Patentanspruch 6 hervorgeht.

Die Vorteile der Erfindung bestehen darin, dass auf den Einbau eines separaten Injektionsrohres und ein erforderliches Schutzrohr für das Injektionsrohr verzichtet werden kann, da dass Außenbohrgestänge das Anfängerrohr beinhaltet, welches fest mit der Bohrkrone verbunden ist sowie gleichzeitig als Injektionsrohr ausgeführt ist und nach dem Erreichen der Endtiefe beim Bohren im Boden als verlorenes Bohr- und Injektionsrohr verbleibt oder auch zurückgebaut werden kann. Es kann sofort genutzt werden, lediglich das Innengestänge muss zurückgebaut werden. Durch den geringen Durchmesser des Außenbohrgestänges, bei dem ein eigenständiges Schutzrohr für das Injektionsrohr nicht erforderlich ist, kann im Verdrängungsverfahren gebohrt und ein Bodenentzug und daraus resultierende Setzungen vermieden werden.
Bedingt durch die feste Verbindung von Anfängerrohr und Bohrkrone ist es beim Nachsetzen eines Verlängerungsrohrschusses (Aufsatzrohr) außerdem nicht mehr erforderlich, die Bohrkrone gegenüber dem Außenbohrgestänge auszuklinken und nach dem Aufsetzen des Verlängerungsrohres wieder einzuziehen, so dass ungewollter Bodenentzug wiederum verhindert, ein vorzeitiger Verlust der Bohrkrone und die damit einhergehende Aufgabe der Bohrung ausgeschlossen werden können. Durch die feste Verbindung von Anfängerrohr und Bohrkrone besteht beim Ausbau des Innengestänges nicht die Gefahr, dass die Bohrkrone den Innenraum des Außenbohrgestänges nur ungenügend abdichtet, dieser sich mit Boden füllt und ein Bodenentzug einsetzt. Zusätzlich wird die Ausspülungsgefahr der Mantelmischung unterbunden. Dadurch, dass das Außenbohrgestänge sowohl die Funktion eines Bohrgestänges als auch gleichzeitig eines Injektionsrohres übernimmt, kann bei der Erfindung auf den sonst erforderlichen Ausbau des Außenbohrgestänges vor der Injektion verzichtet werden. Damit sind einhergehende Setzungen zur Auffüllung des Raumes des Außenbohrgestänges unterbindbar und eine Hohlraumbildung, die sich dann mit Nachsackungen des umliegenden Bodens ausgefüllt, kann ausgeschlossen werden.
In Abhängigkeit der Art der Bodenverfestigung (z.B. mit Gelen) besteht außerdem die Möglichkeit, das Injektionsrohr nach erfolgter Injektion wieder zurückzubauen und einer erneuter Verwendung zuzuführen. Damit geht eine erhebliche Kostenreduzierung einher und es verbleiben keine, spätere Baumaßnahmen beeinträchtigende Hindernisse im Boden.

Zusammenfassend wird ein Verfahren zur Verfügung gestellt, das Bodenentzug und damit verbundene Setzungen wirksam unterbindet, mit einer geringen Anzahl an Arbeitschritten (2 anstelle von 5 Schritten) bei niedrigen Herstellungskosten und kurzer Bauzeit auskommt, lediglich ein kleines, leistungsschwächeres und billigeres Bohrgerät erfordert sowie die Arbeit unter engen räumlichen Verhältnissen (z. B. in Tunnel) ermöglicht. Außerdem können damit geringere Baustelleneinrichtungs- und Vorhaltekosten realisiert werden.

Vorteilhafte verfahrensmäßige Weiterbildungen der Erfindung sind in den Patentansprüchen 2 bis 5 charakterisiert.

Bevorzugte vorrichtungstechnische Ausführungsformen der Erfindung gehen aus den Patentansprüchen 7 bis 12 hervor.

Die Erfindung soll nachfolgend an einem Ausführungsbeispiel und zugehörigen Zeichnungen näher erläutert werden.

### Es zeigen:

- Fig. 1: eine teilweise geschnittene Seitenansicht der Vorrichtung zur Durchführung des erfindungsgemäßen Verfahrens
- Fig. 2: eine vergrößerte Schnittdarstellung des Injektionsrohres in der Seitenansicht
- Fig. 3: eine Schnittdarstellung des Injektionsrohres entlang der Linie A - A der Fig. 2
- Fig. 4: eine geschnittene Seitenansicht der bereits vorgekernten Wand (Bohrpfahl-, Schlitz- oder Spundwand), in der ein Preventer (Dichtung, Rückflussverhinderer) positioniert worden ist
- Fig. 5: eine geschnittene Seitenansicht der Vorrichtung zur Durchführung des erfindungsgemäßen Verfahrens, wobei das einbohrfähige Injektionsrohr mit dem Innengestänge die Endeinbohrtiefe erreicht hat

- Fig. 6: eine geschnittene Seitenansicht der Vorrichtung zur Durchführung des erfindungsgemäßen Verfahrens, wobei das Innengestänge aus dem Injektionsrohr bereits entfernt worden ist
- Fig. 7: eine geschnittene Seitenansicht der Vorrichtung zur Durchführung des erfindungsgemäßen Verfahrens, wobei in das Injektionsrohr ein Doppelpacker zum Verpressen des Bodens eingeführt worden ist

Die in den Fig. 1 und 2 dargestellte Vorrichtung, die besonders vorteilhaft beim Bohren gegen drückendes Wasser Verwendung findet, besteht aus einzelnen zum Verlängern miteinander verschraubbaren stählernen Außenbohrgestängen 1, einem koaxial zum Außenbohrgestänge 1 vorgesehenen Innengestänge 2, wobei nach Fig. 2 das erste bodenseitige Außenbohrgestänge (Anfängerrohr) mit einer Bohrkrone 3 durch Aufschrauben oder Schweißen fest verbunden und als mehrfach verpressbares, Injektionsrohr (Manschettenrohr) 4 ausgeführt ist. Dieses Injektionsrohr 4 ist in seiner Längserstreckung beispielhaft mit drei beabstandeten Aussparungen 5 und mehreren sich darin radial im Injektionsrohr 4 erstreckenden Durchbrechungen 6 ausgestattet, über denen abdichtend jeweils eine elastische Manschette 7 angeordnet ist. Dabei sind die elastischen Manschetten 7 in die jeweilige Aussparung 5 am Injektionsrohr 4 eingelassen und außenseitig teilweise von vier Schutzblechen 8 so abgedeckt, dass vorteilhafterweise der von den Schutzblechen 8 um die elastischen Manschetten 7 gebildete Durchmesser mit dem Durchmesser des Injektionsrohres 4 / Außenbohrgestänges 1 deckungsgleich ausgebildet ist. Nach Fig. 3 sind vorzugsweise in einer Aussparung 5 des Injektionsrohres 4 vier Durchbrechungen 6 angeordnet, die sich paarweise gegenüberliegen und dabei so positioniert sind, dass diese sich in dem Bereich unter der elastischen Manschette 7 befinden, der dann von den vier, sich ebenfalls paarweise gegenüberliegenden Schutzblechen 8 nicht abgedeckt wird. Bei einer inneren Druckbeaufschlagung wirken die Durchsprechungen 6 in Verbindung mit der zugeordneten elastischen Manschette 7 als Ventile. In Abhängigkeit der erforderlichen Bohrtiefe können auch die dem als Injektionsrohr 4 ausgebildeten Anfängerrohr des Außenbohrgestänges 1 sich anschließenden Aufsatzrohre 1' ebenfalls als ventiltragende Injektionsrohre (nicht dargestellt) ausgebildet sein. Der Bohrkrone 3 ist injektionsrohrseitig ein Bajonettverschluss 9 oder eine nicht gezeigte Muffe (Gleitführung) für die Kupplung mit dem Innengestänge 2 und Rückschlagventile 10 für die Unterbindung von Bodeneintrag zugeordnet. Das Einbohren in den Boden wird mit einer Bohranlage 11 vorgenommen (Fig.1).
Demgemäß erarbeitet das Verfahren zum Verfestigen bzw. Verpressen von Bodenabschnitten derartig, dass beim Arbeiten gegen drückendes Wasser 12 vor dem Bohren in der bereits vorgekernten Wand 13 (Bohrpfahl-, Schlitz- oder Spundwand) ein Preventer 14 mit Flachschieber (Dichtung, Rückflussverhinderer) montiert wird (Fig. 4), damit später durch den anstehenden Außenwasserüberdruck kein Boden 15 neben dem Außenbohrgestänge 1 ausgetragen werden kann. Danach erfolgt im Schutz des Preventers 14 das Durchkernen der Wand 13. Anschließend erfolgt der Einbau des mittels des stählernen, selbst als mehrfach verpressbares Injektionsrohr 4 (Manschettenrohr) ausgestalteten und bodenseitig mit einer Bohrkrone 3 ausgestatteten Anfängerrohres des Außenbohrgestänges 1, welches direkt in den Boden 15 bis zur Endeinbohrtiefe im Verdrängungsverfahren eingebohrt wird (Fig, 5) und im Boden 15 als verlorenes Bohr- und Injektionsrohr 4 mit Bohrkrone 3 verbleibt oder nach den Injektionen wieder zurückgebaut und einer erneuten Verwendung zugeführt wird.
Während des Bohrens erfolgt die Zuführung der in den Boden zu spülenden Bohrspülung über das Innengestänge 2 in Verbindung mit den Bohrungen in der Bohrkrone 3, so dass kein Druck auf die elastischen Manschetten 7 des Injektionsrohres 4 ausgeübt wird. In Abhängigkeit der konkreten Rahmenbedingungen besteht außerdem die Möglichkeit, die Mantelmischung 16 direkt beim Bohren oder nach dem Erreichen der Endeinbohrtiefe über das Innengestänge 2 und die Bohrkrone 3 in den Ringspalt der Bohrung, der durch den Freischnitt der Bohrkrone 3 entsteht, einzubringen. Alternativ kann die Mantelmischung 16 auch mittels Druckbeaufschlagung über die in Verbindung mit der elastischen Manschette 7 zusammenwirkenden Durchbrechungen 6 in den Ringspalt der Bohrung, der durch den Freischnitt der Bohrkrone 3 entsteht, gepresst werden.
Nach dem Aushärten der Mantelmischung 16 werden Preventer 14 und Flachschieber ausgebaut und die Endabdichtung 17 der Bohrung vorgenommen (Fig. 6). Nach dem Ziehen des Innengestänges 2 erfolgt das Verpressen des als Injektionsmedium 18 verwendeten Bindemittels, Gelen oder Kunstharzlösungen in den einzelnen Stufen (elastische Manschetten 7 in Längserstreckung des Injektionsrohres) mittels eines gemäß Fig. 7 in das Injektionsrohr 4 eingeführten Packers 19, insbesondere eines Doppelpackers. Durch die abdichtende Positionierung des Doppelpackers 19 beidseitig der jeweiligen elastischen Manschette 7 und dessen unter Druckbeaufschlagung erfolgende Einspeisung des Injektionsmediums 18 in das Injektionsrohr 4 gelangt dieses über die Durchbrechungen 6 und die sich dann abhebende elastische Manschette 7 in den Boden 15 oder die Klüfte, in denen es somit verpresst wird oder eine gezielte Hebungsinjektion durchgeführt werden kann. Als Injektionsmedien werden u. a. Kunstharze, Zemente, Feinstzemente, Wasserglase oder Gele verwendet. Nach Beendigung der Verpressung und den damit verbundenen Druckabfall legt sich die Manschette 7 wieder an das Injektionsrohr 4 an und dichtet dessen Durchbrechungen 6 von außen ab. Nach der ersten Verpressung kann das Injektionsrohr 4 dann gereinigt und später neu verpresst werden.

Bezugszeichenliste
- 1: Außenbohrgestänge
- 1': Aufsatzrohr
- 2: Innengestänge
- 3: Bohrkrone
- 4: Injektionsrohr
- 5: Aussparung
- 6: Durchbrechung
- 7: Manschette
- 8: Schutzblech
- 9: Bajonettverschluss
- 10: Rückschlagventil
- 11: Bohranlage
- 12: drückendes Wasser
- 13: Wand
- 14: Preventer
- 15: Boden
- 16: Mantelmischung
- 17: Endabdichtung
- 18: Injektionsmedium
- 19: Packer (Doppelpacker)

## Patentansprüche

1. Verfahren zum Verfestigen von Bodenabschnitten, insbesondere für Hebungsinjektionen, wobei ausgehend von beabstandeten Bohrungen in Verbindung mit dem Einbringen von Injektionsmedien eine Hebungsinjektion, Bodenverfestigung, Kluftinjektion oder Rohrschirminjektion erfolgt, dabei zunächst Bohrungen in den Boden eingebracht und anschließend über ein mehrfach verpressbares Injektionsrohr ein Injektionsmedium eingepresst wird,
**dadurch gekennzeichnet,**
**dass** ein stählernes, selbst als mehrfach verpressbares Injektionsrohr (4) ausgestaltetes und bodenseitig mit einer Bohrkrone (3) ausgestattetes Außenbohrgestänge (1) direkt in den Boden (15) eingebohrt wird, eine Mantelmischung (16) direkt beim Bohren oder nach dem Erreichen der Endeinbohrtiefe über das Innengestänge (2) und die Bohrkrone (3) eingebracht, das Innengestänge (2) gezogen und anschließend das Verpressen des Injektionsmediums (18) in den einzelnen Stufen, wobei diese elastische Manschetten in Längserstreckung des Injektionsrohres aufweisen, mittels eines, in das Injektionsrohr (4) eingebauten Packers (19) vorgenommen wird, wobei das Injektionsrohr (4) im Boden (15) als verlorenes Bohr- und Injektionsrohr (4) mit Bohrkrone (3) verbleibt oder nach der Injektion zurückgebaut wird.

2. Verfahren zum Verfestigen von Bodenabschnitten nach Patentanspruch 1,
**dadurch gekennzeichnet,**
**dass** das Bohren im Verdrängungsverfahren erfolgt.

3. Verfahren zum Verfestigen von Bodenabschnitten nach Patentanspruch 1,
**dadurch gekennzeichnet,**
**dass** die Zuführung der Bohrspülung während des Bohrens über das Innengestänge (2) in Verbindung mit der Bohrkrone (3) erfolgt.

4. Verfahren zum Verfestigen von Bodenabschnitten nach Patentanspruch 1,
**dadurch gekennzeichnet,**
**dass** die Mantelmischung (16) direkt beim Bohren oder nach dem Erreichen der Endeinbohrtiefe über das Innengestänge (2) und die Bohrkrone (3) in den Ringspalt der Bohrung, der durch den Freischnitt der Bohrkrone (3) entsteht, eingebracht wird.

5. Verfahren zum Verfestigen von Bodenabschnitten nach Patentanspruch 1,
**dadurch gekennzeichnet,**
**dass** die Mantelmischung (16) mittels Druckbeaufschlagung über die in Verbindung mit der elastischen Manschette (7) zusammenwirkenden Durchbrechungen (6) in den Ringspalt der Bohrung, der durch den Freischnitt der Bohrkrone (3) entsteht, eingebracht wird.

6. Vorrichtung zum Verfestigen von Bodenabschnitten, bestehend aus einzelnen zum Verlängern miteinander verschraubbaren Außenbohrgestängen, einem koaxial zum Außenbohrgestänge vorgesehenen Innengestänge, einer Bohrkrone und einem mehrfach verpressbaren Injektionsrohr welches in seiner Längserstreckung mit beabstandeten und mehreren sich radial im Injektionsrohr erstreckenden Durchbrechungen ausgestattet und über denen abdichtend jeweils eine elastische Manschette angeordnet ist,
**dadurch gekennzeichnet,**
**dass** das Außenbohrgestänge (1) mit der Bohrkrone (3) fest verbunden ausgebildet und dabei das Außenbohrgestänge (1) selbst als stählernes, mehrfach verpressbares Injektionsrohr (4) ausgeführt ist, an dem die elastischen Manschetten (7) in Aussparungen (5) am Außenbohrgestänge (1) eingelassen und außenseitig teilweise von Schutzblechen (8) abgedeckt ausgestaltet sind.

7. Vorrichtung zur Durchführung des Verfahrens nach Patentanspruch 6,
**dadurch gekennzeichnet,**
**dass** der von den Schutzblechen (8) um die elastischen Manschetten (7) gebildete Durchmesser mit dem Durchmesser des Außenbohrgestänges (1) deckungsgleich ausgebildet ist.

8. Vorrichtung zur Durchführung des Verfahrens nach Patentanspruch 6,
**dadurch gekennzeichnet,**
**dass** in der Aussparung (5) des Injektionsrohres (4) vier Durchbrechungen (6) angeordnet sind, die sich paarweise gegenüberliegen.

9. Vorrichtung zur Durchführung des Verfahrens nach Patentanspruch 6,
**dadurch gekennzeichnet,**
**dass** die Aussparung (5) des Injektionsrohres (4) von vier, sich paarweise gegenüberliegenden Schutzblechen (8) abgedeckt ist.

10. Vorrichtung zur Durchführung des Verfahrens nach den Patentansprüchen 8 und 9,
**dadurch gekennzeichnet,**
**dass** die Durchbrechungen (6) so positioniert sind, dass diese sich in dem Bereich unter der elastischen Manschette (7) befinden, der von den Schutzblechen (8) nicht abgedeckt ist.

11. Vorrichtung zur Durchführung des Verfahrens nach Patentanspruch 6,
**dadurch gekennzeichnet,**
**dass** die Bohrkrone (3) einen Bajonettverschluss (9) oder eine Muffe für die Verbindung mit dem Innengestänge (2) aufweist.

12. Vorrichtung zur Durchführung des Verfahrens nach Patentanspruch 6,
**dadurch gekennzeichnet,**
**dass** zumindest das dem ersten Außenbohrgestänge (1) sich anschließende Aufsatzrohr (1') ebenfalls als ventiltragendes Injektionsrohr (4) ausgebildet ist.

## Claims

1. A method for stabilizing soil sections, especially for compensation grouting, wherein injection media are introduced into spaced holes to perform elevation grouting, soil stabilization, fissure grouting, or pipe roof grouting, in which in a first step holes are drilled into the ground and then an injection medium is pressed into said holes through an injection pipe suitable for multiple injections,
**characterized in that**
an outer drilling rod assembly (1) made of steel, itself designed as an injection pipe (4) suitable for multiple injections and comprising a core drill bit (3) on its bottom side, is directly drilled into the soil (15), a stabilizing mix (16) is inserted either directly during drilling or after reaching the final drill depth via the inner rods (2) and the core drill bit (3), the inner rods (2) are pulled, and subsequently the injection medium (18) is injected under pressure in the individual stages, wherein said stages comprising elastic sleeves in the longitudinal extension of the injection pipe, using a packer (19) that is built into the injection pipe (4), wherein the injection pipe (4) either remains in the soil (15) as a lost drill and injection pipe (4) with core drill bit (3) or is removed after the injection.

2. The method for stabilizing soil sections according to claim 1,
**characterized in that**
drilling is performed using the displacement method.

3. The method for stabilizing soil sections according to claim 1,
**characterized in that**
the drilling fluid is supplied during drilling via the inner rods (2) in association with the core drill bit (3).

4. The method for stabilizing soil sections according to claim 1,
**characterized in that**
the stabilizing mix (16) is introduced directly during drilling or after reaching the final drill depth via the inner rods (2) and the core drill bit (3) into the annular clearance of the hole that is produced by the relief cut of the core drill bit (3).

5. The method for stabilizing soil sections according to claim 1,
**characterized in that**
the stabilizing mix (16) is introduced by applying pressure via the openings (6) that interact in association with the elastic sleeve (7) into the annular clearance of the hole that is produced by the relief cut of the core drill bit (3).

6. A device for stabilizing soil sections, consisting of individual outer drilling rod assemblies that can be screwed together, inner rods provided coaxially with the outer drilling rods, a core drill bit and an injection pipe suitable for multiple injections that is equipped with multiple openings along its longitudinal extension that extend radially inside the injection pipe onto which an elastic sleeve is provided to seal the openings,
**characterized in that**
the outer drilling rod assembly (1) is rigidly connected to the core drill bit (3) while said outer drilling rod assembly (1) itself is designed as steel injection pipe (4) suitable for multiple injections, wherein the elastic sleeves (7) are embedded in recesses (5) on the outer drilling rod assembly (1) and on the outside partly covered by guard plates (8).

7. The device for executing the method according to claim 6,
**characterized in that**
the diameter that the guard plates (8) form around the elastic sleeves (7) is congruent with the diameter of the outer drilling rod assembly (1).

8. The device for executing the method according to claim 6,
**characterized in that**
four openings (6) are arranged in opposing pairs in the recess (5) of the injection pipe (4).

9. The device for executing the method according to claim 6,
**characterized in that**
the recess (5) of the injection pipe (4) is covered by four guard plates (8) that are arranged in opposing pairs.

10. The device for executing the method according to claims 8 and 9,
**characterized in that**
the openings (6) are positioned such that they are located **in that** section underneath the elastic sleeve (7) that is not covered by the guard plates (8).

11. The device for executing the method according to claim 6,
**characterized in that**
the core drill bit (3) comprises a bayonet lock (9) or coupling for connecting it to the inner rods (2).

12. The device for executing the method according to claim 6,
**characterized in that**
at least the attachment pipe (1') following the first outer drilling rod assembly (1) is also designed as a valve-carrying injection pipe (4).

## Revendications

1. Procédé destiné au compactage de sections de sol, notamment pour réaliser des injections de sols où, en injectant un coulis adapté selon un réseau de trous de forages qui, eux, sont disposés à une distance déterminée l'un de l'autre, est effectué soit une injection de compensation et donc une compaction du sol, soit une injection de traitement de fissures ou une injection par tubes à manchettes. Avant les travaux d'injection, des forages sont percés dans le sol puis un coulis y est injecté par un tube à injection qui, lui, peut être utilisé à plusieurs reprises, ce procédé étant
**caractérisé en ce**
**qu'**une tige de forage extérieure (1) en acier est conçue en tant que tube à injection (4) qui, lui, peut être utilisé à plusieurs reprises et dont le fond est muni d'une couronne de forage (3), est directement perforé dans le sol (15), et qu'un coulis de gaine (16) est mis en place soit directement lors du forage, soit après avoir atteint la profondeur de forage prévue, par la tige intérieure (2) et la couronne de forage (3), après quoi la tige intérieure (2) est retirée afin de réaliser l'injection du coulis (18) dans les différents niveaux, ces derniers étant dotés de joints élastiques qui sont disposés le long du tube d'injection, où cette injection est assurée par un obturateur (packer) (19) monté dans le tube d'injection (4), et où le tube d'injection (4) soit laissé avec la couronne de forage (3) dans le sol (15) en tant que tube de forage et d'injection (4) perdu, soit démonté après la procédure d'injection.

2. Procédé destiné au compactage de sections de sol suivant la revendication 1,
**caractérisé en ce**
**que** le forage est effectué par interpénétration.

3. Procédé destiné au compactage de sections de sol suivant la revendication 1,
**caractérisé en ce**
**que** durant l'opération de forage, les boues de forage sont conduites par la tige intérieure (2) vers la couronne de forage (3).

4. Procédé destiné au compactage de sections de sol suivant la revendication 1,
**caractérisé en ce**
**que** le coulis de gaine (16) est mis en place soit directement lors du forage, soit après avoir atteint la profondeur de forage prévue, par la tige intérieure (2) et la couronne de forage (3) dans la fente annulaire du trou de forage qui, elle, est produite par l'outil de découpage non guidé de la couronne de forage (3).

5. Procédé destiné au compactage de sections de sol suivant la revendication 1,
**caractérisé en ce**
**que** le coulis de gaine (16) est mis en place par pressurisation et à travers les perforations (6) interagissant avec le joint élastique (7) dans la fente annulaire du trou de forage qui, elle, est produit par l'outil de découpage non guidé de la couronne de forage (3).

6. Dispositif destiné au compactage de sections de sol, composé de plusieurs tiges de forage extérieures qui peuvent être rallongées par vissage, d'une tige intérieure qui est disposée en sens coaxial par rapport à la tige de forage extérieure, d'une couronne de forage et d'un tube d'injection qui peut être utilisé à plusieurs reprises, ce dernier étant doté dans son extension longitudinale de plusieurs perforations qui, elles, sont disposées à une distance déterminée l'une de l'autre et en sens radial, et où est prévu un joint d'étanchéité élastique au-dessus de chaque perforation, ce dispositif étant
**caractérisé en ce**
**que** la tige de forage extérieure (1) est joint avec la couronne de forage (3), que la propre tige de forage extérieure (1) y est conçue en tant que tube d'injection (4) en acier qui peut être utilisé à plusieurs reprises et que celle-ci présente, dans des évidements (5) situés sur la tige de forage extérieure (1), les joints élastiques (7) qui, eux, sont partiellement revêtus sur son côté extérieur par des tôles de protection (8).

7. Dispositif destiné à l'exécution du procédé suivant la revendication 6,
**caractérisé en ce**
**que** le diamètre formé par les tôles de protection (8) et les joints élastiques (7) coïncide avec le diamètre de la tige de forage extérieure (1).

8. Dispositif destiné à l'exécution du procédé suivant la revendication 6,
**caractérisé en ce**
**que** l'évidement (5) du tube d'injection (4) présente quatre perforations (6) disposées face à face et par paires.

9. Dispositif destiné à l'exécution du procédé suivant la revendication 6,
**caractérisé en ce**
**que** l'évidement (5) du tube d'injection (4) est revêtu de quatre tôles de protection (8) disposées face à face et par paires.

10. Dispositif destiné à l'exécution du procédé suivant les revendications 8 et 9,
**caractérisé en ce**
**que** les perforations (6) sont positionnées de telle sorte qu'elles se trouvent au-dessous du joint élastique (7) et donc dans une zone qui n'est pas revêtue par les tôles de protection (8).

11. Dispositif destiné à l'exécution du procédé suivant la revendication 6,
**caractérisé en ce**
**que** la couronne de forage (3) est munie d'une fermeture à baïonnette (9) ou d'un manchon assurant le raccordement avec la tige intérieure (2).

12. Dispositif destiné à l'exécution du procédé suivant la revendication 6,
**caractérisé en ce**
**qu'**au moins le tube d'allonge (1') monté sur la première tige de forage extérieure (1) est également conçu en tant que tube d'injection (4) qui, en plus, peut être équipé d'un clapet.
